# EUROPÄISCHE PATENTSCHRIFT

(11) **EP 0 154 176 B1**
(45) Veröffentlichungstag und Bekanntmachung des Hinweises auf die Patenterteilung: **17.11.1988**
(21) Anmeldenummer: 85101160.1
(22) Anmeldetag: 05.02.1985
(51) Int. Cl.: F27B 14/02, F27B 14/14

(54) **Schmelzofen**
Smelt furnace
Four de fusion

(30) Priorität: 09.02.1984 DE 3404548
(43) Veröffentlichungstag der Anmeldung: 11.09.1985
(73) Patentinhaber: Christian Helbling GmbH & Co. KG, D-7592 Renchen (DE)
(72) Erfinder: Helbling, Rudolf, sen., D-7592 Renchen (DE)
(74) Vertreter: Patent- und Rechtsanwaltssozietät, Schmitt, Maucher & Börjes

(56) Entgegenhaltungen:
- BE-A- 879 410
- FR-A- 1 304 611
- FR-A- 2 377 595

## Beschreibung

Die Erfindung betrifft einen Schmelzofen mit einem tiegelartigen, schwenkbaren Behälter mit einer oberen Behälteröffnung zur Aufnahme und Entnahme des Schmelzgutes und mit einer Heizung zum Schmelzen des Schmelzgutes.

Es sind Schmelzöfen der eingangs erwähnten Art in unterschiedlicher Form bekannt. Dabei steht häufig ein als Behälter dienender Tiegel während des Schmelzvorganges senkrecht innerhalb einer Heizvorrichtung, die induktiv, also auf der Basis von elektrischem Strom oder auf der Basis eines Brenners am Mantel des Ofens ausgebildet sein kann. Dadurch soll die Wärme möglichst von unten her durch die Tiegelwand gleichmäßig zu dem Schmelzgut gelangen. Dabei ergeben sich hohe örtliche Wärmebelastungen und lange Schmelzzeiten, da sich zwischen der Wärmequelle und dem Schmelzgut ständig ein Hindernis befindet, welches die Wärme zum Teil abstrahlt und ableitet.

Es sind auch schon schräg angeordnete drehbare Schmelzöfen mit induktiver Heizung bekannt, die einen hohen Energiebedarf erfordern. Darüber hinaus ist die in den Behälter integrierte elektrische Heizung aufwendig.

Es sind auch Drehtrommelöfen als Schmelzöfen bekannt, bei denen die Flamme eines Brenners an einem Ende in das Ofeninnere gerichtet ist. Dadurch wird unter anderem auch die Ofenwand erhitzt, die sich unter dem Schmelzgut hindurchdreht. An der gegenüberliegenden Auslaßöffnung werden die Rauchgase und damit unerwünscht viel Wärme ungenützt abgelassen. Darüber hinaus muß eine sehr große Oberfläche erhitzt werden, was wiederum einen erhöhten Energieverbrauch mit sich bringt. Auch eignet sich ein solcher Drehtrommelofen nicht dazu, unmittelbar als Gießgefäß verwendet zu werden, wie es die eingangs beschriebenen Schmelzöfen mit einem senkrecht stehenden Tiegel ermöglichen.

Aus der FR-A-1304611 ist ein schrägstehender schwenkbarer Ofen bekannt, der eine gegenüber dem Ofenquerschnitt enge Öffnung hat, durch welche eine Sauerstofflanze in das Ofeninnere ragt, um innerhalb einer Schmelze befindlichen Kohlenstoff ausbrennen zu können. Die dabei entstehenden Rauchgase werden ebenfalls an dieser Öffnung abgezogen. Als Schmelzofen wäre dieser Ofen schon deshalb ungünstig, weil das Einfüllen der zu schmelzenden Teile durch die relativ enge Öffnung schwierig wäre. Außerdem ergäbe sich durch diese offene Öffnung beim Schmelzen ein ungünstiger Wärmeverlust.

Es besteht deshalb die Aufgabe, einen Schmelzofen der eingangs erwähnten Art zu schaffen, bei welchem das Schmelzgut schnell und energiesparend erhitzt werden kann. Diese Aufgabe wird durch die Merkmale des Patentanspruches 1 gelöst.

Eine Anordnung gemäß diesen Merkmalen erlaubt die unmittelbare Beaufschlagung des Schmelzgutes mit der grössten Hitze. Die Rauchgase gehen nicht wieder aus dem Ofen heraus, bevor das Schmelzgut bzw. die Ofenwände nicht damit beaufschlagt sind. Somit lassen sich Vorteile eines Tiegelofens mit denen eines Drehtrommelofens insoweit kombinieren, als eine günstige Heizungsform und dabei gleichzeitig eine bessere Wärmeausnutzung erzielt werden. Die nach oben abstreichenden Rauchgase sowie die Wärmestrahlung erhitzen dabei sowohl die Schmelze selbst als auch die nach oben gegenüberliegenden Wandungsteile des Ofens, so daß durch die Drehung diese erhitzten Ofenwände wiederum in den Bereich der Schmelze gelangen, deren Wärme von dieser aufgenommen wird. Da ein kleinerer Ofenraum möglich ist als bei einem Drehtrommelofen, ergibt sich auch eine kleinere Futteroberfläche, eine bessere Wärmeübertragung und eine kürzere Entfernung zur Ofenwand. Dies trägt zu einer Verkürzung der Schmelzzeit bei und verringert eventuelle Abbrände des Schmelzgutes. Der Deckel verhindert dabei unerwünschte Wärmeverluste, ermöglicht aber gleichzeitig, die Beschickungsöffnung groß zu machen und die abzuleitenden Rauchgase aufzufangen und abzuführen.

Zwar kennt man gemäß der FR-A-2377595 bei feststehenden, vertikal angeordneten Tiegeln auch schon an deren Oberfläche die Anordnung von Dekkeln, die dann aber fest auf dem Tiegel aufliegen, da es keine Relativdrehung zwischen Tiegel und Deckel gibt. Diese Deckel benötigen in ihrem Inneren entsprechende Rauchgasabführungen.

Eine weitere Verkürzung der Schmelzzeit kann dadurch erzielt werden, daß als Brenner ein Öl- und/ oder Gasbrenner vorgesehen ist, der mit mit Sauerstoff angereicherter Luft oder mit reinem Sauerstoff betreibbar ist. Ein solcher Brenner erlaubt höhere Flammentemperaturen und somit während des Schmelzens eine größere Temperaturdifferenz. Gleichzeitig kann ein solcher Brenner in seinen Außenabmessungen geringer gehalten werden. Darüber hinaus wird vermieden, daß unnötige Gasmengen, nämlich der nicht an Verbrennung beteiligte Stickstoff, durch den Ofen geführt werden und unnötige Wärme abführen.

Um ein Ansaugen kühler Umgebungsluft in das Behälterinnere durch den Zug der Brennerflamme zu vermeiden, ist es zweckmäßig, wenn der Brenner und die von ihm erzeugten Flamm- und Rauchgase so ausgelegt und angeordnet sind, daß bei Betrieb in dem Behälter ein Überdruck ist. Dadurch wird der Zutritt von Sekundär-Luft vermieden.

In vorteilhafter Weise kann der Behälter als Gießgefäß ausgebildet und aus seiner Lagerung aushängbar sein und ein Gehänge mit Getriebe für den Angriff eines Kranes und eine Kippbewegung aufweisen. Die Erfindung erlaubt also die Verknüpfung der Vorteile der schon bekannten Tiegelöfen, bei denen aber eine elektrische oder eine Heizung von außen erfolgen muß, mit den Vorzügen einer unmittelbaren Beheizung des Schmelzgutes und der Innenseiten der Ofenwände mittels eines Brenners.

Der vor der Behälteröffnung angeordnete Deckel kann von der Öffnung insbesondere mittels eines Arbeitszylinders abhebbar und abschwenkbar oder seitlich verschiebbar sein. Dadurch wird der Zutritt zu dem Behälter des Schmelzofens erleichtert, was sowohl beim Füllen als auch beim Entnehmen des Schmelzgutes oder des gesamten Behälters zum Vergießen des Schmelzgutes vorteilhaft ist.

Der Brenner kann gegenüber der Öffnung des schrägen Behälters exzentrisch insbesondere näher zu dem tieferliegenden Behälterrand angeordnet sein. Er läßt sich somit vor allem in den Bereich des Schmelzgutes richten, während die von ihm ausgehenden Heißgase im Inneren des schrägen Behälters von selbst auch in den oberen Bereich aufsteigen. Dabei kann der Brenner in seiner Winkelstellung relativ zu der Öffnung des Behälters und/oder in seinem Abstand verstellbar, insbesondere verschwenkbar aufgehängt sein. Dadurch läßt sich der Brenner an unterschiedliche Füllmengen oder Füllgüter im Inneren des Behälters einfach anpassen.

Im Bodenbereich des Behälters können eine Kupplung und koaxial dazu sein Drehantrieb angeordnet sein. Dabei kann der schrägstehende Behälter mit seinem Antrieb in einem schwenkbaren Gestell gelagert und mit diesem um eine horizontale Achse schwenkbar, insbesondere auf- und abschwenkbar sein. Vor allem die letztere Maßnahme erlaubt eine Anpassung der Schräge des Behälters an unterschiedliche Füllgutmengen. Ist relativ wenig Füllgut im Behälter, wird er eine große Schrägstellung gegenüber einer vertikalen Linie einnehmen, damit das Schmelzgut dennoch während der Drehung des Behälters bis nahe zu dem Rand und dem Brenner reicht. Bei einer größeren Füllmenge wird der Behälter entsprechend steiler eingestellt.

Die horizontale Schwenkachse kann dabei außerhalb und unterhalb des Behälters etwa im Bereich unterhalb des Drehantriebes angeordnet sein. Somit ist der Öffnungsbereich des Behälters gut zugäng₋ lich, so daß auch das Entschlacken bei entsprechend schrägstehendem Behälter einfach bewerkstelligt werden kann.

Es sei noch erwähnt, daß der Brenner mittels eines Kugelgelenkes im Deckel gelagert sein kann, so daß seine Einstellbarkeit auf einfache Weise möglich ist. Ferner kann der Behälter einen mehreckigen, z. B. achteckigen Querschnitt zur Verbesserung der Durchmischung der Schmelze bei der Drehung des Behälters haben. Dies ist vor allem dann zweckmäßig und vorteilhaft, wenn in dem Behälter Legierungen hergestellt werden sollen.

Vor allem bei Kombination einzelner oder mehrerer der vorbeschriebenen Merkmale und Maßnahmen ergibt sich ein Schmelzofen, dessen Behälter auf einfache Weise als Gießgefäß eingesetzt werden kann, bei dem eine schnelle und intensive Erwärmung mit gutem Wärmeübergang in das Schmelzgut möglich ist, ohne daß eine teure und die Behälterkonstruktion aufwendig machende elektrische Heizung benötigt wird. Gleichzeitig läßt sich die von einem Brenner erzeugte Wärme gut ausnutzen, da sie den Behälter erst verlassen kann, wenn sie die Schmelze und die Behälterwände beaufschlagt hat. Die Drehung des Behälters bewirkt dabei gleichzeitig eine Verbesserung der Homogenität des Schmelzgutes.

Die Abgase können auf einfache Weise aufgefangen und durch Wärmetauscher geleitet werden, um ihre Restwärme auszunutzen.

Nachstehend ist die Erfindung mit ihren ihr als wesentlich zugehörenden Einzelheiten anhand der Zeichnung noch näher beschrieben. Es zeigt
Fig. 1 eine Seitenansicht eines erfindungsgemäßen Schmelzofens mit Drehantrieb und schwenkbarem Lagerungstgestell.
Fig. 2 in schematisierter Darstellung einen Längsschnitt durch einen Behälter des Schmelzofens mit Deckel und Brenner sowie
Fig. 3 wiederum in schematisierter Darstellung eine abgewandelte Ausführungsform eines erfindungsgemäßen Schmelzofens mit abgewandeltem Drehantrieb seines Behälters.

Ein im ganzen mit 1 bezeichneter Schmelzofen hat einen tiegelartigen schwenkbaren Behälter 2 mit einer oberen Behälteröffnung 3 zur Aufnahme und Entnahme des Schmelzgutes 4. Ferner ist eine noch zu beschreibende Heizung zum Schmelzen des Schmelzgutes vorgesehen.

Man erkennt in den Figuren deutlich, daß der Behälter 2 mit seiner Mittelachse schräg angeordnet ist. Er ist um diese schräge Achse mit Hilfe eines Motors 5 (Fig. 1) oder einer an seiner Außenseite angreifenden Antriebsrolle 6 (Fig. 3) drehangetrieben. Als Heizung dient ein Brenner 7, der in die Behälteröffnung 3 gerichtet ist, so daß die Rauchgase zumindest im oberen Randbereich 8 der Behälteröffnung 3 entweichen können. Als Brenner 7 ist dabei zweckmäßigerweise ein Öl- und/oder Gasbrenner vorgesehen, der mit mit Sauerstoff angereicherter Luft oder mit reinem Sauerstoff betrieben ist. Somit ergibt sich eine bessere Verbrennung und Wärmeausnutzung, ohne daß unnötiger Stickstoff aufgeheizt und im Rauchgas mit einer entsprechenden Wärmemenge wieder abgeführt wird.

Vor der Öffnung des Behälters 2 erkennt man in den Fig. 1 und 2 einen Deckel 9, der mit etwas Abstand zu der Behälteröffnung 3 angeordnet ist und zwischen sich und der Behälteröffnung 3 einen umlaufenden Kanal 10 zum Auffangen und Ableiten der Rauchgase hat oder bildet. Dieser umlaufende Kanal 10 geht gemäß Fig. 1 in eine Rohrleitung 11 über, mit der die Rauchgase zu einem Wärmetauscher und/oder einem Staubabschneider geführt werden können.

In Fig. 1 erkennt man, daß der Behälter 2 gleichzeitig als Gießgefäß ausgebildet ist und aus seiner Lagerung aushängbar ist. Er hat dabei ein Gehänge 12 mit Getriebe 13 für den Angriff eines Kranes und zur Durchführung einer Kippbewegung, wenn er an dem Kran hängt. Man erkennt das große Handrad 14, mit dem der Behälter 2 beim Hängen an einem Kran zum Gießen gekippt oder geschwenkt werden kann.

Der vor der Behälteröffnung 3 angeordnete Dekkel 9 kann von der Öffnung 3 insbesondere mittels eines Arbeitszylinders 15 hydraulisch oder pneumatisch abhebbar und abschwenkbar sein. Dadurch entsteht genügend Platz, um den Behälter 2 beschicken oder entleeren oder insgesamt entnehmen zu können. Man erkennt die Führungsstange 16, auf der der Deckel 9 mit einer Halterung 17 mit Hilfe des Arbeitszylinders 15 verschoben werden kann. Um diese Führungsstange oder -achse 16 läßt sich in verschobener Position dann der Deckel auch verschwenken.

Vor allem in Fig. 2 ist dargestellt, daß der Brenner 7 gegenüber der Öffnung 3 des schrägen Behälters 2 exzentrisch näher zu dem tieferliegenden Behälterrand angeordnet ist. Es ergibt sich so die gestrichelt angedeutete unmittelbare Beaufschlagung des Schmelzgutes 4 mit der Brennerflamme, was zu einer kurzen Schmelzzeit führt. Die von der Oberfläche des Schmelzgutes 4 aufsteigenden Rauchgase sowie die davon ausgehende Wärmestrahlung erhitzt gleichzeitig den oberhalb der Schmelze 4 befindlichen Bereich der Behälterwände, die durch die Drehung des Behälters immer wieder in den Bereich der Schmelze gelangen. Die Kombination eines schräg stehenden drehbaren Behälters mit der speziellen Anordnung des Brenners, der keine unnötigen Gase wie Stickstoff mit sich führt, ergibt insgesamt eine sehr wirtschaftliche und schnelle Arbeitsweise beim Schmelzen mit dem erfindungsgemäßen Schmelzofen 1.

Dabei kann der Brenner 7 in seiner Winkelstellung relativ zu der Öffnung 3 des Behälters 2 und gegebenenfalls auch in seinem Abstand dazu verstellbar, insbesondere verschwenkbar aufgehängt sein. Z.B. kann der Brenner 7 mittels eines Kugelgelenkes im Deckel 9 gelagert sein. Dadurch ist eine Anpassung an unterschiedliches Schmelzgut und unterschiedliche Mengen von Schmelzgut 4 im Inneren des Behälters 2 sowie auch unterschiedliche Schrägstellungen des Behälters 2 möglich. Der schräg stehende Behälter 2 kann nämlich mit seinem Antrieb 5 oder 6 in einem schwenkbaren Gestell 18 mit diesem zusammen um eine horizontale Achse 19 verschwenkt werden. Dabei ist ein Auf-oder Abschwenken mit Hilfe eines Arbeitszylinders 20 möglich. Somit kann die Schrägstellung des Behälters 2 auf einfache Weise je nach Menge des Füllgutes variiert werden. Befindet sich beispielsweise wenig Füllgut 4 in dem Behälter 2, kann er noch flacher eingestellt werden, während bei einer größeren Menge von Schmelzgut eine steilere Anordnung gewählt werden kann. In jedem Falle kann dadurch dafür gesorgt werden, daß die Oberfläche des Schmelzgutes dem unteren Rand des Behälters möglichst nahe kommt, so daß eine große Oberfläche der Hitze des Brenners ausgesetzt ist. Darüber hinaus kann so das Entfernen von Schlacke aus dem Behälter vereinfacht werden.

Die horizontale Schwenkachse 19 befindet sich dabei außerhalb und auch unterhalb des Behälters 2 etwa im Bereich unterhalb des Antriebsmotors 5. Somit wird dieser und seine Anschlußleitungen bei einer Schwenkbewegung relativ wenig bewegt. Darüber hinaus läßt sich so eine gute Anpassung der Schwenkbewegung an die Rauchgasableitung 11 durchführen. Es sind jedoch auch andere Anordnungen der Schwenkachse 19 möglich.

In Fig. 1 ist dabei vorgesehen, daß im Bodenbereich des Behälters 2 eine Kupplung 21 und koaxial dazu der Drehantriebsmotor 5 angeordnet sind. In Fig. 3 ist eine Anordnung vorgesehen, bei der der Behälter 2 mit seinem Bodenbereich auf einem Axiallager 22 ruht, während seine Drehbewegung durch eine angetriebene Rolle 6 an seinem Umfang erzeugt wird. Die Ausführungsform nach Fig. 1 sieht ebenfalls eine Umfangsrolle 23 in diesem Falle aber nur als Abstützung vor.

Es sei noch erwähnt, daß für eine Verbesserung der Durchmischung der Schmelze 4 und somit wiederum eine Beschleunigung des Schmelzvorganges der Behälter 2 einen mehreckigen, z. B. achteckigen Querschnitt mindestens in seinem Innenraum haben kann. Die so gebildeten Innenecken fördern die Durchmischung der Schmelze bei der während des Schmelzvorganges vorgesehenen Drehung.

Insgesamt ergibt sich eine kompakte Konstruktion eines Schmelzofens, der auch für kleinere Mengen von Schmelzgut wirtschaftlich eingesetzt werden kann und eine hohe Wärmeausnutzung bei gleichzeitig kurzer Schmelzzeit erlaubt.

## Patentansprüche

1. Schmelzofen (1) mit einem tiegelartigen, schwenkbaren Behälter (2) mit einer oberen Behälteröffnung (3) zur Aufnahme und Entnahme des Schmelzgutes (4) und mit einer Heizung zum Schmelzen des Schmelzgutes (4), welcher Behälter (2) mit seiner Mittelachse schräg angeordnet und um diese schräge Achse drehbar ist, wobei vor der Öffnung (3) des Behälters (2) ein feststehender Deckel (9) oder eine Platte vorgesehen ist, die zwischen sich und der Behälteröffnung (3) einen umlaufenden Kanal (10) zum Auffangen und Ableiten der Rauchgase hat und als Heizung ein Brenner (7) durch den Deckel (9) oder die Platte in die Behälteröffnung (3) gerichtet ist.

2. Schmelzofen nach Anspruch 1, dadurch gekennzeichnet, daß als Brenner (7) ein Öl- und/oder Gasbrenner vorgesehen ist, der mit mit Sauerstoff angereicherter Luft oder mit reinem Sauerstoff betrieben ist.

3. Schmelzofen nach Anspruch 1 oder 2, dadurch gekennzeichnet, daß der Brenner (7) und die von ihm erzeugten Flamm- und Rauchgase so ausgelegt und angeordnet sind, daß bei Betrieb in dem Behälter (2) ein Überdruck erzeugbar ist.

4. Schmelzofen nach einem der Ansprüche 1 bis 3, dadurch gekennzeichnet, daß der Behälter (2) als Gießgefäß ausgebildet und aus seiner Lagerung aushängbar ist und ein Gehänge (12) mit Getriebe (13) für den Angriff eines Kranes und eine Kippbewegung aufweist.

5. Schmelzofen nach einem der Ansprüche 1 bis 4, dadurch gekennzeichnet, daß der vor der Behälteröffnung (3) angeordnete Deckel (9) von der Öffnung insbesondere mittels eines Arbeitszylinders (15) abhebbar und abschwenkbar oder seitlich verschiebbar ist.

6. Schmelzofen nach einem der Ansprüche 1 bis 5, dadurch gekennzeichnet, daß der Brenner (7) gegenüber der Öffnung (3) des schrägen Behälters (2) exzentrisch, insbesondere näher zu dem tieferliegenden Behälterrand angeordnet ist.

7. Schmelzofen nach einem der Ansprüche 1 bis 6, dadurch gekennzeichnet, daß der Brenner (7) in seiner Winkelstellung relativ zu der Öffnung (3) des Behälters (2) und/oder in seinem Abstand verstellbar, insbesondere verschwenkbar aufgehängt ist.

8. Schmelzofen nach einem der vorstehenden Ansprüche, dadurch gekennzeichnet, daß im Bodenbereich des Behälters eine Kupplung und koaxial dazu sein Drehantrieb angeordnet sind.

9. Schmelzofen nach einem der Ansprüche 1 bis 8, dadurch gekennzeichnet, daß der schrägstehende Behälter (2) mit seinem Antrieb (5, 6) in einem schwenkbaren Gestell gelagert und mit diesem um eine horizontale Achse schwenkbar, insbesondere auf- und abschwenkbar ist.

10. Schmelzofen nach Anspruch 9, dadurch gekennzeichnet, daß die horizontale Schwenkachse (19) außerhalb und unterhalb des Behälters (2) etwa im Bereich unterhalb des Drehantriebes (5) angeordnet ist.

11. Schmelzofen nach einem der Ansprüche 1 bis 10, dadurch gekennzeichnet, daß der Brenner (7) mittels eines Kugelgelenkes im Deckel (9) gelagert ist.

12. Schmelzofen nach einem der Ansprüche 1 bis 11, dadurch gekennzeichnet, daß der Behälter einen mehreckigen, bevorzugt achteckigen Querschnitt hat.

13. Schmelzofen nach einem der Ansprüche 1 bis 12, dadurch gekennzeichnet, daß der Deckel (9) einen Halter (17) aufweist, der auf einer Führungsstange (16) verschiebbar und drehbar gelagert ist.

## Claims

1. A smelt furnace (1) including a crucible-like, swivel-mounted vessel (2) with an upper opening (3) for receiving and removing the melting charge (4) and further including a heating for melting the melting charge (4), said vessel (2) being disposed at a slant with its central axis and being rotatable about said slanting axis, in front of the opening (3) of the vessel (2) provision being made for a fixed cover (9) or a plate having between itself and the opening (3) a circumferential channel (10) for collecting and conducting away the flue gases and in the form of a heating there being a burner (7) directed through the cover (9) or the plate into the opening (3).

2. The smelt furnace as claimed in claim 1, characterized in that an oil and/or gas burner is provided as the burner (7) and is operated using oxygen-enriched air or pure oxygen.

3. The smelt furnace as claimed in claim 1 or claim 2, characterized in that the burner (7) and the flame gases and flue gases it produces are planned and disposed in such a way that excess pressure can be generated in the vessel (2) during operation.

4. The smelt furnace as claimed in any one of claims 1 to 3, characterized in that the vessel (2) takes the form of a pouring receptacle, is removable from its bearing and has a hanger attachment (12) with gearing (13) for engagement of a crane and for a tilting motion.

5. The smelt furnace as claimed in any one of claims 1 to 4, characterized in that the cover (9) disposed in front of the vessel opening (3) is adapted to be lifted an swung away from or slid to the side of the opening, in particular by means of a working cylinder (15).

6. The smelt furnace as claimed in any one of claims 1 to 5, characterized in that the burner (7) is disposed with respect to the opening (3) of the slanting vessel (2) so as to be eccentric, in particular closer to the lower vessel edge.

7. The smelt furnace as claimed in any one of claims 1 to 6, characterized in that the burner (7) is adjustable in its angularity relative to the opening (3) of the vessel (2) and/or in its spaced relationship thereto, in particular is suspended so as to be capable of swivelling.

8. The smelt furnace as claimed in any one of the preceding claims, characterized in that in the base area of the vessel there are disposed a coupling and coaxially thereto the rotary drive of the vessel.

9. The smelt furnace as claimed in any one of claims 1 to 8, characterized in that the slanted vessel (2) is mounted with its drive (5, 6) in a swivel-mounted frame and is adapted to be swivelled together with the latter, in particular is adapted to be swivelled up and down, about a horizontal axis.

10. The smelt furnace as claimed in claim 9, characterized in that the horizontal swivel axis (19) is disposed outside and underneath the vessel (2), for example in the area underneath the rotary drive (5).

11. The smelt furnace as claimed in any one of claims 1 to 10, characterized in that the burner (7) is mounted by means of a ball-and-socket joint in the cover (9).

12. The smelt furnace as claimed in any one of claims 1 to 11, characterized in that the vessel is of polygonal cross section, preferably octagonal cross section.

13. The smelt furnace as claimed in any one of claims 1 to 12, characterized in that the cover (9) has a support (17) mounted so as to be slidable and rotatable on a guide rod (16).

## Revendications

1. Four de fusion (1) comprenant un récipient pivotant (2) du type creuset, percé d'une ouverture supérieure (3) pour la réception et le prélèvement de la charge de fusion (4), ainsi qu'un dispositif de chauffage pour fondre cette charge (4), ledit récipient (2) étant disposé à l'oblique selon son axe médian et pouvant tourner autour de cet axe incliné, four dans lequel il est prévu, devant l'ouverture (3) du récipient (2), un couvercle fixe (9) ou une plaque qui comporte, entre elle-même et l'ouverture (3) du récipient, un canal périphérique (10) destiné à recueillir et à évacuer les gaz de fumée, et un brûleur (7), faisant fonction de dispositif de chauffage, est dirigé dans l'ouverture (3) du récipient à travers le couvercle (9) ou la plaque.

2. Four de fusion selon la revendication 1, caractérisé par le fait qu'il est prévu, en tant que brûleur (7), un brûleur à huile et/ou à gaz qui est exploité avec de l'air enrichi en oxygène, ou avec de l'oxygène pur.

3. Four de fusion selon la revendication 1 ou 2, caractérisé par le fait que le brûleur (7), ainsi que les gaz de flamme et de fumée qu'il engendre, sont conçus et agencés de façon qu'une surpression puisse être engendrée, en service, dans le récipient (2).

4. Four de fusion selon l'une des revendications 1 à 3, caractérisé par le fait que le récipient (2) est réalisé sous la forme d'une poche de coulée, peut être soulevé à l'écart de son système de montage, et présente un dispositif de suspension (12) équipé d'une transmission (13), pour la venue en prise d'une grue et l'accomplissement d'un mouvement basculant.

5. Four de fusion selon l'une des revendications 1 à 4, caractérisé par le fait que le couvercle (9) implanté devant l'ouverture (3) du récipient peut être dégagé de cette ouverture, par soulèvement et par pivotement ou par coulissement latéral, en particulier au moyen d'un vérin (15).

6. Four de fusion selon l'une des revendications 1 à 5, caractérisé par le fait que le brûleur (7) est excentré par rapport à l'ouverture (3) du récipient incliné (2), et est notamment plus rapproché du bord surbaissé de ce récipient.

7. Four de fusion selon l'une des revendications 1 à 6, caractérisé par le fait que le brûleur (7) est suspendu avec faculté de réglage, en particulier par pivotement, de sa position angulaire par rapport à l'ouverture (3) du récipient (2) et/ou de sa distance.

8. Four de fusion selon l'une des revendications précédentes, caractérisé par le fait qu'un accouplement et, coaxialement à ce dernier, son entraînement en rotation, sont installés dans la région du fond du récipient.

9. Four de fusion selon l'une des revendications 1 à 8, caractérisé par le fait que le récipient incliné (2) et son entraînement (5, 6) sont montés dans un châssis pivotant avec lequel, autour d'un axe horizontal, ils peuvent effectuer des pivotements, en particulier des pivotements vers le haut et vers le bas.

10. Four de fusion selon la revendication 9, caractérisé par le fait que l'axe horizontal de pivotement (19) est disposé, à l'extérieur et au-dessous du récipient (2), sensiblement dans la région sous-jacente à l'entraînement (5) en rotation.

11. Four de fusion selon l'une des revendications 1 à 10, caractérisé par le fait que le brûleur (7) est monté dans le couvercle (9) au moyen d'une articulation à rotule.

12. Four de fusion selon l'une des revendications 1 à 11, caractérisé par le fait que le récipient possède une section polygonale, de préférence octogonale.

13. Four de fusion selon l'une des revendications 1 à 12, caractérisé par le fait que le couvercle (9) présente un élément de retenue (17), monté à coulissement et à rotation sur une tige de guidage (16).
